# EUROPÄISCHE PATENTSCHRIFT

(11) **EP 0 623 425 B1**
(45) Veröffentlichungstag und Bekanntmachung des Hinweises auf die Patenterteilung: **27.08.1997**
(21) Anmeldenummer: 94106933.8
(22) Anmeldetag: 04.05.1994
(51) Int. Cl.: B25B 21/00

(54) **Kraftschrauber**
Powered wrench
Clé motorisée

(30) Priorität: 06.05.1993 DE 9306871 U; 06.04.1994 DE 9405697 U
(43) Veröffentlichungstag der Anmeldung: 09.11.1994
(73) Patentinhaber: Wagner, Paul-Heinz, 53804 Much-Birrenbachshöhe (DE)
(72) Erfinder: Wagner, Paul-Heinz, D-53804 Much (DE); Rüssmann, Klaus, D-53639 Königswinter (DE); Beyert, Thomas, D-53804 Much (DE)
(74) Vertreter: Selting, Günther, Dipl.-Ing.

(56) Entgegenhaltungen:
- EP-A- 0 276 936
- DE-A- 3 620 753
- DE-A- 4 111 631
- FR-A- 2 548 570
- GB-A- 2 156 723
- US-A- 4 794 825

## Beschreibung

Die Erfindung betrifft einen druckmittelbetätigten Kraftschrauber, der in einem Gehäuse eine Zylinderbuchse enthält, wobei in der Zylinderbuchse ein Kolben verschiebbar ist, der über einen drehbar gelagerten Hebel ein Ringstück hin- und hergehend antreibt.

Ein aus DE 41 11 631 A1 bekannten Kraftschrauber weist ein Gehäuse auf, das aus einem Kopfteil und einem Antriebsteil besteht. Das Antriebsteil enthält eine auswechselbare Zylinderbuchse, die von außen her, also von der dem Kopfteil abgewandten Seite, in eine entsprechende Bohrung des Antriebsteils eingeführt ist und sich am inneren Ende der Bohrung abstützt. Schlauchanschlüsse zur Zuführung des Druckmediums zu der Zylinderbuchse sind am vorderen Ende des Antriebsteils seitlich abstehend angeordnet. Zu diesen Schlauchanschlüssen gehört ein Hochdruckanschluß, der mit dem rückwärtigen Zylinderraum durch eine Bohrung verbunden ist. Diese Bohrung verläuft in Längsrichtung durch das Gehäuse und sie ist mit einer in den Zylinderraum einmündenden Querbohrung verbunden. An dem rückwärtigen Bereich des Antriebsteils des Gehäuses ist eine Außenverzahnung vorgesehen, auf die ein Stützfuß zum Ableiten der beim Schrauben entstehenden Reaktionskräfte von dem Gehäuse auf ein ortsfestes Widerlager aufgesetzt werden kann.

Ein Kraftschrauber mit den Merkmalen des Oberbegriffs des Patentanspruchs 1 ist bekannt aus EP-A-0 276 936. Bei diesem Kraftschrauber ist die Zylinderbuchse in einem Gehäuse befestigt, das im rückwärtigen Bereich offen ist, so daß die Zylinderbuchse hier nicht bedeckt ist. Längs der Zylinderbuchse verläuft ein Druckkanal, der einen Schlauchanschluß mit dem vorderen Zylinderraum verbindet, durch den die Kolbenstange hindurchgeht. Dieser Druckkanal ist bei einem Arbeitshub des Kolbens mit dem drucklosen Schlauchanschluß verbunden und bei einem Rückhub des Kolbens mit dem Druckanschluß. Allerdings erfolgt in der Regel der Rückhub des Kolbens mit einem Druck, der erheblich geringer ist als der Druck, der beim Arbeitshub in dem rückwärtigen Zylinderraum erzeugt wird. Daher werden an die Druckbeständigkeit des Druckkanals keine hohen Anforderungen gestellt.

DE-A-36 20 753 beschreibt einen Kraftschrauber, bei dem die Zylinderbuchse aus einem inneren Zylinderteil und einer umgebenden Dichtungsbuchse besteht. An dem Zylinderteil ist außen eine schraubenförmige Nut vorgesehen, die einen Druckkanal bildet, welcher den einen Schlauchanschluß mit dem vorderen Zylinderraum verbindet. Auch hier wird der Druckkanal nur beim Rückhub einem Druck ausgesetzt. Dieser Druck ist wesentlich geringer als der Arbeitsdruck.

Der Erfindung liegt die Aufgabe zugrunde, einen Kraftschrauber mit in dem Gehäuse angeordneter Zylinderbuchse zu schaffen, bei dem die Sicherheit gegen Bersten erhöht ist.

Die Lösung dieser Aufgabe erfolgt erfindungsgemäß mit den im Anspruch 1 angegebenen Merkmalen.

Die Erfindung geht von dem Gedanken aus, daß beim Schrauben mit hohen Kräften der Antriebsteil des Gehäuses extrem hohen Belastungen unterworfen ist. Diese Belastungen resultieren einerseits aus der mechanischen Beanspruchung des Antriebsteils auf Biegung und Torsion und andererseits aus der hydraulischen Beanspruchung durch den hohen Druck in der Größenordnung von etwa 600 bis 800 bar, der in dem vom Schlauchanschluß zur rückwärtigen Zylinderkammer führenden Druckkanal auftritt. Infolge dieser mechanischen und hydraulischen Doppelbelastung können beim Stand der Technik Risse am Antriebsteil des Gehäuses auftreten. Die Gefahr der Rißbildung oder des Materialbruchs wird durch die Erfindung dadurch vermieden, daß der Antriebsteil des Gehäuses über seine Länge massiv ausgebildet ist. Der in Gehäuselängsrichtung verlaufende Druckkanal führt nicht durch die Gehäusewand hindurch, sondern als Längsbohrung durch die Wand der Zylinderbuchse, die von dem Gehäuse umgeben ist. Der Antriebsteil des Gehäuses übernimmt also nur die mechanische Beanspruchung zum Ableiten der beim Schrauben entstehenden Reaktionskräfte auf ein ortsfestes Widerlager, während die hydraulische Beanspruchung ausschließlich von der Zylinderbuchse übernommen wird. Die hydraulische Beanspruchung setzt sich zusammen aus dem zum Vorschieben des Kolbens benötigten Druck in dem rückwärtigen Zylinderraum und dem im Druckkanal herrschenden Zuleitungsdruck. Die Zylinderbuchse hat eine solche Stärke, daß sie den hydraulischen Drücken ohne wesentliche Verformung standhält. Sie bildet also einen eigenständigen Zylinder, der durch das Gehäuse lediglich in Position gehalten wird. Durch die Wand dieses Zylinders verläuft der Druckkanal. Sollte infolge des hohen Drucks ein Materialbruch an der Zylinderbuchse auftreten, so hält das umgebende Gehäuse die Teile der Zylinderbuchse immer noch zusammen, so daß keine Bruchstücke in die Umgebung fliegen und zu Beschädigungen und Verletzungen führen können. Andererseits kann das Gehäuse dünnwandiger ausgeführt werden als in dem Fall, daß der Druckkanal in Gehäuselängsrichtung durch die Gehäusewand verläuft. Insbesondere wird auch vermieden, daß der Druckkanal sich in die Nähe der Außenverzahnung des Gehäuses erstreckt, an der der Stützfuß befestigt ist, und dort eine Materialschwächung verursacht.

Ein weiterer Vorteil besteht darin, daß die Herstellung des Kraftschraubers vereinfacht wird, weil die Anbringung des Druckkanals an der Zylinderbuchse einfacher ist als an dem Gehäuse, das ein komplexes Formteil darstellt.

Im folgenden werden unter Bezugnahme auf die Zeichnungen Ausführungsbeispiele der Erfindung näher erläutert.

Es zeigen:
- Fig. 1: einen schematischen Längsschnitt durch ein erstes Ausführungsbeispiel des Kraftschraubers, und
- Fig. 2: einen schematischen Längsschnitt durch eine zweite Ausführungsform des Kraftschraubers.

Der Kraftschrauber nach Fig. 1 weist ein einteiliges Gehäuse 10 auf, welches aus einem Kopfteil 11 und einem Antriebsteil 12 besteht. Das Kopfteil 11 hat einen Arbeitsraum 13, der durch zwei parallele plattenförmige Wände begrenzt ist. In diesen Wänden ist das Ringteil 14 drehbar gelagert. Das Ringteil 14 enthält eine Öffnung mit einer Profilverzahnung 15, in die der Schaft einer Stecknuß eingeschoben werden kann, die auf den zu drehenden Schraubenkopf aufgesetzt wird.

Auf dem Ringteil 14 ist ein Hebel 17 gelagert, der ein federgespanntes Ratschenelement 18 aufweist, welches mit einer Rastverzahnung 19 des Ringteils in Eingriff kommen kann. Das Ratschenelement 18 ist in der Weise angeordnet und an dem Hebel 17 abgestützt, daß der Hebel 17 das Ringteil 14 immer nur in einer Drehrichtung mitnimmt, in der anderen Drehrichtung jedoch ohne Drehmitnahme des Ringteils zurückbewegt werden kann.

Im Antriebsteil 12 ist in einer Bohrung 20 die Zylinderbuchse 21 angeordnet. Die Gehäuseöffnung 22, von der die Zylinderbuchse 21 in das Gehäuse eingeschoben ist, befindet sich an dem dem Kopfteil 11 abgewandten äußeren Ende des Antriebsteils 12. Diese Öffnung 22 ist mit einem Gewinde versehen, in das ein Deckel 23 eingeschraubt ist. Der Deckel 23 hat an seiner Außenseite Bohrungen 24, in die ein Werkzeug zum Drehen des Deckels eingesetzt werden kann. Ähnliche Bohrungen 25 befinden sich an der Außenseite des Bodens 26 der Zylinderbuchse 21. Dieser Boden 26 stützt sich an dem Deckel 23 ab.

Die Zylinderbuchse 21 ist ferner an ihrem rückwärtigen Ende, das dem Kopfteil 11 abgewandt ist, mit einem Außengewinde 27 versehen, das sich etwa über die Hälfte der Länge der Zylinderbuchse erstreckt und in ein Innengewinde der Bohrung 20 eingeschraubt ist.

Die Zylinderbuchse 21 bildet den Hydraulikzylinder, in dem der Kolben 28 verschiebbar ist. Der Kolben 28 ist hier als sphärischer Kolben ausgebildet, der unter Beibehaltung der Abdichtung zur Zylinderwand unterschiedliche Schwenkstellungen in der Zylinderbuchse einnehmen kann. An diesem Kolben 28 ist die Kolbenstange 29 starr angebracht. Am Ende der Kolbenstange 29 befindet sich ein sphärischer Kopf 30, der in einem sphärischen Lager 31 des Hebels 17 sitzt. An diesem Lager 31 ist eine Rastvorrichtung 32 in Form einer Klemmfederanordnung vorgesehen, die den Kopf 30 umgreift und ihn so im Lager 31 festhält. Wenn der Kopf 30 gegen den Hebel 17 gedrückt wird, wird die Rastvorrichtung 32 auseinandergedrückt, um sich hinter dem Kopf 30 wieder zu schließen und somit den Kopf in dem Lager 31 festzuhalten.

Außer dem Kolben 28 ist in der Zylinderbuchse ein Hilfskolben 33 für den Rückhub vorgesehen. Dieser Hilfskolben 33 hat eine zylindrische Kolbenfläche, so daß er nicht gekippt werden kann. Von dem Hilfskolben 33 steht eine Hülse 34 in Richtung auf den Arbeitsraum 13 ab. In der Verbindungswand zwischen dem Kopfteil 11 und dem Antriebsteil 12 ist eine Dichtung 37 vorgesehen, die die Hülse 34 umschließt und den vorderen Zylinderraum 35 abdichtet. Der vordere Zylinderraum 35 wird durch den Hilfskolben 33 begrenzt und der rückwärtige Zylinderraum 36 durch den Kolben 28 und den Boden 26.

Auf dem vorderen Bereich des Antriebsteils 12, der an den Kopfteil 11 angrenzt, ist eine Anschlußvorrichtung 40 befestigt, an die Druckschläuche angeschlossen werden können. Diese Anschlußvorrichtung 40 weist einen ersten Schlauchanschluß 41 und einen zweiten Schlauchanschluß 42 auf. Der erste Schlauchanschluß 41 dient als Hochdruckanschluß, dem der volle Betriebsdruck von 600 bis 800 bar zugeführt wird und der zweite Schlauchanschluß 42 ist ein Niederdruckanschluß, dem ein erheblich geringerer Druck für das Zurückstellen der Kolben 28 und 33 zugeführt wird. Der Schlauchanschluß 41 ist mit einer durch die Wand des Gehäuses 10 hindurchgehenden Querbohrung 43 verbunden, die in die Bohrung 20 einmündet. An der Mündungsstelle der Querbohrung 43 ist in der Zylinderbuchse 21 eine radiale Sackbohrung 44 vorgesehen, an die sich eine im Innern der Wand der Zylinderbuchse verlaufende Längsbohrung 45 anschließt. Am rückwärtigen Ende ist die Längsbohrung 45 mit einem Stopfen 46 verschlossen. Die Zylinderbohrung der Zylinderbuchse 21 weist an ihrem rückwärtigen Ende eine Erweiterung 47 in Form eines Freistichs auf. Diese Erweiterung 47 erstreckt sich in die Längsbohrung 45 hinein und verbindet diese mit dem rückwärtigen Zylinderraum 36.

Bei dem vorliegenden Ausführungsbeispiel befindet sich die Sackbohrung 44 am Boden einer Umfangsnut 48 der Zylinderbuchse. Von dieser Umfangsnut 48 erstreckt sich eine weitere Sackbohrung 44a und eine weitere Längsbohrung 45a zu der Erweiterung 47. Da sich das Volumen des Druckkanals auf mehrere Längsbohrungen 45,45a verteilt, können diese Längsbohrungen einen relativ kleinen Querschnitt haben, mit der Folge, daß die durch den Druck erzeugten Wandkräfte gering bleiben.

Zu beiden Seiten der Ringnut 48 sind Dichtungen 49 und 49a vorgesehen.

Der Schlauchanschluß 42 ist mit einer Querbohrung 50 verbunden, die vor dem vorderen Ende der Zylinderbuchse in die Bohrung 20 einmündet. Dort ist ein Deckel 51 angeordnet, der das vordere Ende der Zylinderbuchse 21 abstützt und radiale Durchlässe 52 aufweist. Der Deckel 51 dient auch zum Zentrieren der Hülse 34.

In der rückwärtigen Hälfte des Antriebsteils 12 ist dieser außen mit einer Keilverzahnung 54 versehen, auf die ein mit einer Gegenverzahnung versehener Ring eines (nicht dargestellten) Stützfußes aufgesetzt werden kann. Dieser Stützfuß wird zur Ableitung der beim Schrauben entstehenden Reaktionskräfte gegen ein ortsfestes Widerlager gesetzt. Im Bereich der Keilverzahnung 54 können daher hohe Biege- und Torsionsmomente am Antriebsteil auftreten. Der Antriebsteil muß entsprechend dieser Belastung ausgelegt werden. Im Bereich der Keilverzahnung 54 wirkt aber kein hydraulischer Druck auf den Antriebsteil des Gehäuses. Dieser hydraulische Druck wird vielmehr von der Zylinderbuchse 21 aufgenommen.

Wenn an der Zylinderbuchse 21 ein Materialbruch auftritt, hält das Gehäuse 10 die Zylinderbuchse immer noch zusammen. Es besteht daher nicht die Gefahr, daß durch Bersten eines Hydraulikkanals Teile des Kraftschraubers in die Umgebung fliegen.

Beim Betrieb des Kraftschraubers wird ein Arbeitshub durchgeführt, indem die Leitung 41 mit Druck beaufschlagt wird, während die Leitung 42 drucklos ist. Durch den Druck im Zylinderraum 36 wird der Kolben 28 vorgeschoben, wobei die Kolbenstange 29 gegen den Hebel 17 drückt und über das Ratschenelement 18 das Ringstück 14 dreht. Der Kolben 28 schiebt den Hilfskolben 33 vor sich her. Beim Rückhub wird die Leitung 42 mit Druck beaufschlagt, während die Leitung 41 drucklos ist. Durch den Druck im Zylinderraum 35 wird der Hilfskolben 33 angetrieben, wobei er den Kolben 28 in die rückwärtige Endlage treibt.

Der Kraftschrauber nach Fig. 2 weist ein im wesentlichen L-förmiges Gehäuse 110 auf, das in einem Schenkel ein drehbar gelagertes Ringstück 111 und in dem anderen Schenkel den Arbeitszylinder 112 enthält. Das Ringstück 111 weist eine Innenverzahnung 113 auf, in die die Außenverzahnung einer (nicht dargestellten) Schlüsselnuß eingesetzt werden kann, so daß das Ringstück 111 mit der Schlüsselnuß drehbar verbunden ist. Koaxial zu dem Ringstück 111 ist der Ratschenhebel 114 gelagert, der einen bewegbaren Mitnehmer 115 enthält, welcher in einer Außenverzahnung 116 des Ringstücks 111 eingreift. Der Ratschenschuh 115 ist mit einer Gelenkkugel 117 in einer Kugelpfanne des Ratschenhebels 114 abgestützt und er wird von einer Feder 118 in Richtung auf das Ringstück 111 gedrückt.

Der Arbeitszylinder 112 besteht aus einem einstückigen Zylinderkörper 120, in dem die Zylinderbohrung 121 als Sackloch ausgebildet ist. Dieses Sackloch wird am rückwärtigen Ende durch die dem Zylinderkörper einstückig angeformte Bodenwand 122 begrenzt. Das vordere Ende des Zylinderkörpers 120 ist durch einen Stopfen 123 verschlossen, der in ein Gewinde des Zylinderkörpers eingeschraubt ist. Der Stopfen 123 ist mit einer Dichtung 124 gegen die Zylinderbohrung 121 abgedichtet. Er enthält einen Durchgang 125 für die Kolbenstange. Dieser Durchgang 125 enthält eine Dichtung 126.

In der Zylinderbohrung 121 ist der Kolben 127 axial bewegbar. Dieser Kolben weist eine starr an ihm angebrachte Kolbenstange 128 auf, die durch den Durchgang 125 des Stopfens 123 hindurchragt. Das vordere Ende der Kolbenstange 128 ist als sphärischer Kopf 129 ausgebildet, der in einer Kugelpfanne 130 des Ratschenhebels 114 sitzt. Durch den Kopf 29 hindurch geht ein Stift 131, der den Kopf 129 an dem Ratschenhebel 114 festhält und bewirkt, daß der Ratschenhebel 114 der Rückzugsbewegung des Kolbens 127 folgt. Bei dem Arbeitshub bewirkt der Stift 131 keine wesentliche Kraftübertragung.

Der Bodenwand 122 des Zylinderkörpers 120 ist eine nach außen gerichtete sphärische Kuppe 132 angeformt, die in einer sphärischen Lagerschale eines Lagers 133 sitzt. Das Lager 133 ist in die rückwärtige Stirnwand des Gehäuses 110 eingeschraubt. Durch eine Bohrung des Lagers 133 geht eine Schraube 134 hindurch, die in ein Gewinde der Kuppe 132 eingeschraubt ist und mit ihrem Kopf an einer Ringschulter 135 des Lagers 133 angreift. Zwischen dem Schraubenkopf und der Ringschulter 135 befindet sich ein elastischer Ring 136, der Schwenkbewegungen der Schraube 134 relativ zu dem Lager 133 zuläßt.

Von dem vorderen Bereich des Zylinderkörpers 120 steht ein Anschlußstutzen 137 seitlich ab. Dieser Anschlußstutzen 137 ragt durch eine Öffnung 138 des Gehäuses 110 mit Spiel hindurch. Durch den Anschlußstutzen 137 verlaufen Bohrungen 139,140. Die Bohrung 139 steht mit dem vorderen Zylinderraum 141 in Verbindung und die Bohrung 140 steht mit dem rückwärtigen Zylinderraum 142 in Verbindung. An dem Anschlußstutzen 137 sind (nicht dargestellte) Schlauchanschlüsse vorgesehen, um externe Schläuche mit den Bohrungen 139 und 140 zu verbinden.

Der Zylinderkörper 112 ist in dem Gehäuse 110 in einem Raum 143 enthalten, der so groß ist, daß er Schwenkbewegungen des Zylinderkörpers um den Mittelpunkt der Kuppe 132 herum zuläßt. Solche Schwenkbewegungen entstehen bei der hin- und hergehenden Bewegung des Kolbens 127 dadurch, daß der Ratschenhebel 114 um die Achse des Ringstücks 111 herum verschwenkt wird und die Kolbenstange 128 den Schwenkbewegungen des Ratschenhebels 114 folgen muß. Die aus dem Zylinder 112 und dem Kolben 127 mit Kolbenstange 128 bestehende Kolben-Zylinder-Einheit ist in Querrichtung starr und sie paßt sich an Schwenkbewegungen des Ratschenhebels 114 insgesamt an. Dadurch, daß beide Enden der Kolben-Zylinder-Einheit sphärisch gelagert sind und die Kolben-Zylinder-Einheit in sich starr ist, ist keine seitliche Führung des Zylinders erforderlich.

Bei einem Arbeitshub wird der Zylinderraum 142 mit Druck beaufschlagt, während der Zylinderraum 141 drucklos ist. Der Kolben 127 wird dann vorgeschoben und er drückt den Ratschenhebel 114 nach vorne. Dadurch wird über das Ringstück 111 der Schraubkopf mitgenommen. Anschließend erfolgt der Rückhub, bei dem der Zylinderraum 141 mit Druck beaufschlagt wird, während der Zylinderraum 142 drucklos ist. Der Kolben 127 bewegt sich dabei in die rückwärtige Endstellung. Der Zylinder 112 wird von der Schraube 134 am Gehäuse 110 festgehalten und der Ratschenhebel 114 wird zurückgeschwenkt, wobei der Mitnehmer 115 über die Verzahnung 116 des Ringstücks 111 hinweggleitet.

Um das Gehäuse 110 an einem ortsfesten Widerlager abzustützen, ist an dem Gehäuse der Stützfuß 144 vorgesehen. Dieser Stützfuß weist einen Ring 145 auf, der den rückwärtigen Gehäuseabschnitt umgibt. Dieser Gehäuseabschnitt weist außen ein Mehrkantprofil (z.B. Sechskantprofil) auf, dem das Innenprofil des Ringes 145 angepaßt ist. Der Ring 145 kann also in verschiedenen Drehstellungen auf den rückwärtigen Gehäuseabschnitt aufgesetzt werden. Von dem Ring 145 steht ein Arm 146 seitlich ab.

Dadurch, daß der Anschlußstutzen 137 am vorderen Bereich des Arbeitszylinders 112 angeordnet ist, behindert der Anschlußstutzen 137 den Stützfuß 144 nicht.

## Patentansprüche

1. Kraftschrauber mit einem Gehäuse (10), das ein Kopfteil (11) mit einem drehbar gelagerten Ringstück (14) und einem drehbar gelagerten Hebel (17) zur Mitnahme des Ringstücks aufweist, sowie ein Antriebsteil (12), das eine Zylinderbuchse (21) und einen darin bewegbaren Kolben (28) umfaßt, dessen Kolbenstange (29) an dem Hebel (17) angreift, wobei am Antriebsteil (12) mindestens ein Schlauchanschluß (41) vorgesehen ist und in Längsrichtung des Antriebsteils (12) ein Druckkanal verläuft, der Bestandteil der Zylinderbuchse (21) ist und den Schlauchanschluß (41) mit einer Zylinderkammer (36) der Zylinderbuchse (21) verbindet,
**dadurch gekennzeichnet**, daß der Schlauchanschluß (41) am Antriebsteil (12) seitlich angeordnet ist, und daß der Druckkanal als Längsbohrung (45) in der Wand der Zylinderbuchse (21) verläuft und den Schlauchanschluß (41) mit dem rückwärtigen Zylinderraum (36) verbindet.

2. Kraftschrauber nach Anspruch 1, dadurch gekennzeichnet, daß mindestens zwei Längsbohrungen (45,45a) vorgesehen sind, die am vorderen Ende der Zylinderbuchse (21) mit einer außen umlaufenden Ringnut (48) verbunden sind und in den rückwärtigen Zylinderraum (36) einmünden.

3. Kraftschrauber nach Anspruch 1 oder 2, dadurch gekennzeichnet, daß ein weiterer Schlauchanschluß (42) vorgesehen ist, der mit einer Querbohrung (50) des Gehäuses (10) verbunden ist und
in den vor der Zylinderbuchse (21) liegenden Bereich des Gehäuseinnern einmündet.

4. Kraftschrauber nach Anspruch 3, dadurch gekennzeichnet, daß in dem Bereich, in dem die Querbohrung (50) in das Gehäuseinnere mündet, ein die Zylinderbuchse (21) axial abstützender Deckel (51) angeordnet ist, der einen radialen Durchlaß (52) aufweist und eine mit dem Kolben (28) bewegbare Hülse (34) zentriert.

5. Kraftschrauber nach einem der Ansprüche 1 bis 4, dadurch gekennzeichnet, daß die Zylinderbuchse (21) in ihrer rückwärtigen Hälfte ein Außengewinde (27) aufweist, das in das Gehäuse (10) eingeschraubt ist.

6. Kraftschrauber nach einem der Ansprüche 1 bis 5, dadurch gekennzeichnet, daß die Zylinderbuchse (120) in dem Gehäuse (100) schwenkbar abgestützt ist, und daß die Zylinderbuchse (120) eine Sackbohrung (121) aufweist, die durch einen Stopfen (123) verschlossen ist, der einen abgedichteten Durchgang (125) für die Kolbenstange (128) des Kolbens (127) aufweist.

7. Kraftschrauber nach Anspruch 6, dadurch gekennzeichnet, daß die Zylinderbuchse (120) an dem dem Stopfen (123) benachbarten vorderen Bereich einen seitlich abstehenden, durch eine Öffnung (138) des Gehäuses (110) hindurchgehenden Anschlußstutzen (137) aufweist.

8. Kraftschrauber nach einem der Ansprüche 1-7, dadurch gekennzeichnet, daß der die Zylinderbuchse (120) enthaltende Abschnitt des Gehäuses (110) ein Mehrkantprofil oder Keilwellenprofil aufweist, auf das der ringförmige Halter (145) eines Abstützfußes (144) aufsteckbar ist.

9. Kraftschrauber nach Anspruch 6, dadurch gekennzeichnet, daß die Bodenwand (122) der Zylinderbuchse am Gehäuse (110) sphärisch gelagert ist.

10. Kraftschrauber nach einem der Ansprüche 1-9, dadurch gekennzeichnet, daß das vordere Ende der Kolbenstange (128) an dem Hebel (114) sphärisch gelagert ist.

## Claims

1. A power wrench with a housing (10) comprising a head portion (11) with a rotatably supported annular member (14) and a rotatably supported lever (17) for driving the annular member, and a drive portion (12) comprising a cylinder sleeve (21) and a piston (28) movable therein, whose piston rod (29) engages the lever (17), at least one hose connector (41) being provided on the drive portion (12) and a pressure channel extending in longitudinal direction of the drive portion (12), which pressure channel forms part of the cylinder sleeve (21) and connects the hose connector (41) to a cylinder chamber (36) of the cylinder sleeve (21),
**characterized in that**
the hose connector (41) is laterally arranged on the drive portion (12), and the pressure channel extends in the wall of the cylinder sleeve (21) as a longitudinal bore and connects the hose connector (41) to the rearward cylinder chamber (36).

2. The power wrench according to claim 1, characterized in that at least two longitudinal bores (45,45a) are provided which are connected, at the front end of the cylinder sleeve (21), to an outer circumferential annular groove (48) and open into the rearward cylinder chamber (36).

3. The power wrench according to claim 1 or 2, characterized in that a further hose connector (42) is provided which is connected to a transverse bore (50) of the housing (10) and opens into that portion of the housing interior located in front of the cylinder sleeve (21).

4. The power wrench according to claim 3, characterized in that a lid (51) axially supporting the cylinder sleeve (21) and comprising a radial passage (52) and centering a bushing (34) movable with the piston (28) is arranged in that region in which the transverse bore (50) opens into the housing interior.

5. The power wrench according to one of claims 1 to 4, characterized in that the cylinder sleeve (21) comprises, in its rearward half, an external thread (27) which is screwed into the housing (10).

6. The power wrench according to one of claims 1 to 5, characterized in that the cylinder sleeve (120) is pivotably supported within the housing (100), and that the cylinder sleeve (120) comprises a pocket bore (121) closed by a plug (123) comprising a sealed passage (125) for the piston rod (128) of the piston (127).

7. The power wrench according to claim 6, characterized in that the front portion of the cylinder sleeve (120) adjacent to the plug (123) comprises a laterally projecting connection piece (137) passing through an opening (138) of the housing (110).

8. The power wrench according to one of claims 1 to 7, characterized in that the section of the housing (110) including the cylinder sleeve (120) has a polygonal profile or splined shaft profile onto which the annular holder (145) of a support foot (144) can be slipped.

9. The power wrench according to claim 6, characterized in that the cylinder sleeve bottom wall (122) is spherically supported on the housing (110).

10. The power wrench according to one of claims 1 to 9, characterized in that the front end of the piston rod (128) is spherically supported on the lever (114).

## Revendications

1. Visseuse motorisée comportant un carter (10), qui comprend une partie de tête (11) avec un élément annulaire (14) logé en rotation et un levier (17) logé en rotation, qui est destiné à entraîner l'élément annulaire, ainsi qu'un élément d'entraînement (12) qui comporte une douille cylindrique (21) et un piston (28) pouvant se déplacer dans cette dernière, dont la tige (29) de piston agit sur le levier (17), dans laquelle au moins un raccord de flexible (41) est prévu sur l'élément d'entraînement (12), et un canal de pression s'étendant dans la direction longitudinale de l'élément d'entraînement (12), qui fait partie intégrante de la douille cylindrique (21) et qui relie le raccord de flexible (41) à une chambre cylindrique (36) de la douille cylindrique (21),
caractérisée en ce que le raccord de flexible (41) est disposé latéralement sur l'élément d'entraînement (12), et que le canal de pression est un perçage longitudinal (45) qui s'étend dans la paroi de la douille cylindrique (21), et relie le raccord de flexible (41) à la chambre cylindrique (36) arrière.

2. Visseuse motorisée selon la revendication 1, caractérisée en ce qu'il est prévu au moins deux perçages longitudinaux (45, 45a) qui, au niveau de l'extrémité avant de la douille cylindrique (21), sont reliés à une rainure annulaire (48) circonférentielle extérieure, et qui débouchent dans la chambre cylindrique (36) arrière.

3. Visseuse motorisée selon l'une des revendications 1 ou 2, caractérisée en ce qu'il est prévu un autre raccord de flexible (42), qui est relié à un perçage transversal (50) du carter (10) et qui débouche à l'intérieur du carter dans la zone située à l'avant de la douille cylindrique (21).

4. Visseuse motorisée selon la revendication 3, caractérisée en ce qu'un couvercle (51) est prévu dans la zone dans laquelle le perçage transversal (50) débouche à l'intérieur du carter, qui supporte axialement la douille cylindrique (21), qui comporte un passage radial (52), et qui centre une douille (34) pouvant être déplacée avec le piston (28).

5. Visseuse motorisée selon l'une des revendications 1 à 4, caractérisée en ce que la douille cylindrique (21) comporte dans sa moitié arrière un filetage extérieur (27), qui est vissé dans le carter (10).

6. Visseuse motorisée selon l'une des revendications 1 à 5, caractérisée en ce que la douille cylindrique (120) est mise en appui de façon à pouvoir pivoter dans le carter (100), et que la douille cylindrique (120) comporte un perçage borgne (121) qui est obturé par un bouchon (123), ce dernier comportant un passage étanche (125) destiné à la tige (128) du piston (127).

7. Visseuse motorisée selon la revendication 6, caractérisée en ce que, dans la zone avant située au voisinage du bouchon (123), la douille cylindrique (120) comporte une tubulure de raccordement (137) dépassant latéralement, qui traverse un orifice (138) du carter (110).

8. Visseuse motorisée selon l'une des revendications 1 à 7, caractérisée en ce que la partie du carter (110) contenant la douille cylindrique (120) a un profil polygonal ou un profil d'arbre cannelé, sur lequel peut être emboîté le support annulaire (145) d'un pied de support (144).

9. Visseuse motorisée selon la revendication 6, caractérisée en ce que la paroi de fond (122) de la douille cylindrique est logée de façon sphérique dans le carter (110).

10. Visseuse motorisée selon l'une des revendications 1 à 9, caractérisée en ce que l'extrémité avant de la tige (128) de piston est logée de façon sphérique dans le levier (114).
